# EUROPÄISCHE PATENTSCHRIFT

(11) **EP 1 344 655 B1**
(45) Veröffentlichungstag und Bekanntmachung des Hinweises auf die Patenterteilung: **11.07.2007**
(21) Anmeldenummer: 03005238.5
(22) Anmeldetag: 10.03.2003
(51) Int. Cl.: B42C 9/00

(54) **Vorrichtung zur Herstellung von Klebebindungen von Blocks und Broschüren insbesondere für Kleinauflagen**
Device for producing glue bound book blocks and brochures, particularly for small batches
Dispositif pour la production des blocs de livres et des brochures reliés par colle, particulièrement pour petits lots

(30) Priorität: 12.03.2002 DE 10210843
(43) Veröffentlichungstag der Anmeldung: 17.09.2003
(73) Patentinhaber: Rathert, Horst, 32425 Minden (DE)
(72) Erfinder: Rathert, Horst, 32425 Minden (DE)

(56) Entgegenhaltungen:
- CH-A- 420 050

## Beschreibung

Die Erfindung betrifft eine Vorrichtung zur Herstellung von Klebebindungen von Blocks und Broschüren insbesondere für Kleinauflagen gemäss dem Oberbegriff des Anspruches 1 sowie ein Verfahren zur Herstellung von Klebebindungen von Blocks und Broschüren insbesondere für Kleinauflagen gemäss dem Oberbegriff des Anspruches 10.

Bei Klebebindungen werden im Rahmen der Produktion von Broschüren vorher zusammengetragene Lagenstapel am Rücken durch Fräsen bearbeitet, anschließend beleimt und dann in einen Umschlag eingehängt. Dabei wird der Umschlag fest mit dem Blockrücken verklebt.

Bei bestimmten besonderen Arten von Broschüren wird der Zusammenhalt der Blätter durch einen Fälzelstreifen, der fest mit dem Rücken verklebt und auch seitlich an das erste und letzte Blatt des Blockes angeleimt wird, erreicht. Der Umschlag wird nur seitlich, auf einer oder auf beiden Seiten, in der Nähe des Rückens strichartig mit dem Block verleimt. Für eine derartige Herstellung sind verschiedenste Arten von Vorrichtungen bekannt. Allen Lösungen gemein ist, dass zunächst ein Fälzelstreifen und danach der Umschlag auf den Blockrücken gebracht wird.

Zur Herstellung von klebegebundenen Blocks für Hardcover muss der Block entsprechend buchbinderischer Art vom und hinten mit einem Vorsatzblatt versehen werden. Oft wird dabei die Rückenbearbeitung nicht vorgenommen, wenn es sich z. B. um fadengeheftete Blocks, Fadensiegelung oder Perfobindung handelt. In jedem Fall wird der Rücken beleimt und dann gefälzelt.

In der Buchbindeindustrie sind Vorrichtungen zur Herstellung von Klebebindungen gebräuchlich, die alle geschilderten Arbeitgänge ausführen können. Es handelt sich jedoch in jedem Fall um Maschinen mit aufwendigen Funktionsprinzipien, die nicht für Kleinauflagen wirtschaftlich eingesetzt werden können.

Die Zuführung von Vorsatzblatt und Nachsatzblatt gestaltet sich bei all diesen Maschinen immer dann sehr problematisch, wenn der Blockrücken bei der Klebebindung gefräst werden soll. Dies hat folgende Gründe:

Die Vorsatzblätter werden üblicherweise vor dem Transportsystem der eigentlichen Klebebindevorrichtung in den Zufuhrtransport eingeführt. Wegen des Abfräsens am Rücken werden die Vorsatzblätter um das Fräsmaß gegenüber dem Rücken erhöht zugeführt, nahe der Rückenfalzkante strichbeleimt und an den Block angepresst. Durch diese Vorgehensweise werden oftmals Leimverschmutzung und schiefes Ankleben der Vorsatzblätter herbeigeführt.

Wegen der möglichen Anklebedifferenzen müssen die Vorsatzblätter um eine gewisse Toleranz höher angesetzt werden, damit sie beim Fräsen nicht angeschnitten werden.

Damit befinden sie sich nach dem Fräsen nicht exakt auf Rückenniveau und können demzufolge auch nicht mit Hilfe des Rückenleims intensiv mit dem Blockrücken verbunden werden.

Soll in einer Vorrichtung für die Herstellung von Blocks und Fälzelbroschuren eine Fälzelstation vorgesehen werden, so führt das zu einer sehr langen Klebebindervorrichtung.

Bei Vorsatzanlegemöglichkeit verlängert sich der Zufuhrbereich der Klebebindevorrichtung beträchtlich und damit die Gesamtlänge der Anlage. Das ist insbesondere im Kleinauflagenbereich gänzlich unakzeptabel.

Ein weiterer Schwachpunkt bekannter Vorrichtungen der genannten Art ist generell auch die Auslagevorrichtung insbesondere bei Kompaktklebebindeanlagen, weil die frisch rückenbeleimten Blocks oft aus dem Transportsystem heraus auf eine Rutsche fallen, mit der sie von der senkrechten in die waagerechte Lage gebracht werden. Bei anderen Ausführungen werden sie auf einen Längstransport abgesetzt, auf dem sie wendelförmig in die waagerechte Lage transportiert werden. Die frischen Blocks werden dabei diagonal verzogen und der Rückenleim entsprechend beansprucht.

Zur Vermeidung der Qualitätsnachteile bei den Produkten wird bei langsam laufenden Klebebindevorrichtungen darum oft eine Querstapelauslagevorrichtung verwendet, bei der die Blocks rechtwinklig zur Transportrichtung ausgeschoben werden, so dass sie auf dem Rücken stehend aneinander gestapelt sind. Diese Auslage erlaubt aber keine Inline-Kopplung mit einer folgenden Maschine oder Trockenstrecke.

Ein weiteres Problem der Klebebinderauslagevorrichtung bei Verarbeitung von Broschüren und insbesondere Broschüren mit eingeschlagenen Klappen am Umschlag ist die Freigabe aus dem Klammersystem nach dem Andrücken des Umschlages, weil die öffnende Klammer die seitliche Verklebung des Umschlages mit dem Block wieder aufreisst und beim Wiederanklappen ein Verschieben der äußeren Blätter bei gefrästen Blocks erfolgt

Bei einer anderen Ausführung wird das Öffnen der Verklebung durch Übergabe des Blocks in Klammerwagen verhindert, die seitlich im Bereich der Seitenleimung den Block zusammenhalten. Dabei entstehen jedoch oft Knicke im Umschlag dicht am Rücken, wenn es sich um dickeres Umschlagmaterial handelt.

Der vorliegenden Erfindung liegt ausgehend von geschilderten Stand der Technik die Aufgabe zu Grunde, eine qualitativ bessere und wirtschaftlichere Verarbeitung von

Festbänden, Broschüren und Fälzelbroschüren insbesondere bei kleineren Auflagengrössenr zu ermöglichen.

Diese Aufgabe wird bezüglich der Vorrichtung durch die kennzeichnenden Merkmale des Anspruches 1 und bezüglich des Verfahrens durch die kennzeichnenden Merkmale des Anspruches 9 gelöst, wobei besondere Weiterbildungen der Erfindung sich aus den Merkmalen der auf die genannten Ansprüche rückbezogenen Unteransprüche ergeben.

Die erfindungsgemäße Vorrichtung ist ein linear angeordnetes System mit einem schrittweise vorwärts gehendem Blocktransport durch eine hin- und hergehende Transportvorrichtung. Zwei gegenüberliegende, zur Transportvorrichtung gehörende Klemmschienen, die in geeigneter Weise geführt sind, klemmen dabei durch eine öffnende und schließende Bewegung die zu transportierenden Blöcke bzw Papierlagenstapel.

Die einzelnen Blöcke werden dabei in mindestens zwei Schritten durch die Bearbeitungsstationen der Vorrichtung transportiert, wobei immer ein bestimmter Bereich der Klemmschienen der entsprechenden Bearbeitungsstation zugeordnet ist und deshalb in seiner Formgebung angepasst werden kann. Während des Rücklaufs der Klemmschienen werden die Blöcke erfindungsgemäß durch eine zusätzliche Haltevorrichtung in der erreichten Position gehalten. So entstehen mindestens zwei Bewegungsphasen und mindestens zwei Stillstandsphasen während des Transports eines Blockes.

Sowohl in den Bewegungsphasen wie auch in den Stillstandsphasen erfolgen Bearbeitungsvorgänge am Block

Die automatisch zugeführten oder von Hand direkt eingelegten Blocks werden in der Einfuhrposition durch die Klemmschienen geklammert, im ersten Schritt über die Rückenbearbeitung transportiert bis in die erste Stillstandsposition, in der das Anlegen der Vorsatzblätter, gegebenenfalls die Zuführung von Fälzelstreifen und das

Rückenbeleimen erfolgen, während die Klemmschienen wieder in Ihre Ausgangsposition zurücklaufen.

Der Bereich der Klemmschienen, der den Block für den ersten Schritt klammert, kann für den Transport über das Fräswerk so gestaltet werden, dass der Block nur einen geringen Aushang hat. Dadurch wird eine optimal gerade Fräsoberfläche erreicht. Für die Seitenbeleimung und das Andrücken von Fälzelstreifen und Umschlag stört der geringe Aushang nicht, wie er es bei üblichen Klebebindevorrichtungen tun würde, weil der so ausgebildete Teil der Klemmschienen während dieser Bearbeitungsvorgänge nicht im Eingriff ist.

In der ersten Stillstandsposition wird der Block von einer Haltevorrichtung gehalten, während die eigentliche Blocktransportvorrichtung wieder in ihre Ausgangslage zurückläuft. Diese Haltevorrichtung ist von der Gestaltung auf die in dieser Position stattfindenden Arbeitsgänge abgestimmt.

Die Vorsatzblätter werden erfindungsgemäss erst an dieser Stelle in an sich bekannter Weise durch Rotationsanleger zugeführt, nachdem der Blockrücken bereits abgefräst ist. Sie werden dabei durch eine Anschlagplatte unter dem Blockrücken genau bündig zum Blockrücken ausgerichtet.

Fehlpositionierung, Auffräsen des Vorsatzblattes und die strichförmige Hilfsbeleimung sind auf diese Weise ausgeschlossen. Die Vorsatzblätter werden vollständig in den Rückenleim eingebunden. Es wird dadurch eine bessere Qualität mit einem vereinfachten Verfahren erreicht

Die Beleimung des Rückens erfolgt durch eine unter dem Rücken quer zur Transportrichtung des Blocks um einen Beleimhub vor und zurück bewegte Leimwalze. Die Leimauftragsstärke wird dabei durch einen Schaber bestimmt. Beim Rückhub wird das Leimbecken etwas abgesenkt, um den Kontakt der Leimwalze mit dem inzwischen eventuell mit einem Fälzelstreifen versehenen Blockrücken zu vermeiden. Dabei lüftet der Schaber, der die Leimauftragsstärke bestimmt. Durch die rückwärtsdrehende Leimwalze werden Leimverschmutzungen am Schaber weggespült.

An- und Absetzen des Leimfilms an Kopf und Fuß der Blocks kann dabei durch einfache Schaber auf der Leimwalze erreicht werden. Die Leimgrenze auf dem Blockrücken kann dabei viel exakter gestaltet werden als bei Beleimung in Transportrichtung mit taktmäßig gesteuerten Schabern, wie dies im Stand der Technik bekannt ist. Die relativ langsame Bewegung der Leimwalze vermeidet den Aufbau von undefiniertem Staudruck, der zu Leimeinläufen im Block führen kann.

Verschmutzungen am Leimschaber, die eine schmale leimfreie Spur auf der Leimwalze erzeugen, führen nicht wie bei Längsbeleimung zum Nichtverkleben von Blättern und zur Unterbrechung des Rückenleims in Beanspruchungsrichtung.

Für Beleimung mit Schmelzklebern kann auch eine Doppelwalze im Leimbecken angeordnet werden, wobei jede der beiden Walzen einen unterschiedlich dicken Leimfilm aufbringen kann.

Bei Nichtausführen des Fälzelvorgangs kann eine Zweifachbeleimung auch durch Hin- und Rückhub der einen Leimwalze erreicht werden, indem z. B. beim Vorhub ein dünner Leimfilm mit engen Kontakt zum Blockrücken und beim Rückhub ein dicker Leimfilm mit größerem Abstand der Leimwalze zum Blockrücken aufgebracht wird. Die Absenkbewegung des Leimwerks beim Rückhub wird zur Erzeugung des Abstandes der Leimwalze zum Blockrücken begrenzt.

Das Anlegen des Fälzelstreifens ist mit dem Rückenbeleimen bewegungsmäßig gekoppelt. Eine mit dem Leimwerk verbundene schwenkbare Saugplatte nimmt den abgelängten Fälzelstreifen auf und drückt ihn am Ende des Beleimhubes an die Blockrückenfläche. Die Zuführung des Fälzelmaterials erfolgt wie bei der Querfälzelung üblich. Von der Rolle kommend wird das Bahnmaterial durch Walzen angetrieben und um einen bestimmten, der Breite des Fälzelstreifens entsprechenden Betrag weitertransportiert, einer Querschneideeinrichtung zugeführt und dort geschnitten. Beim Schnitt wird der abzuschneidende Fälzelstreifen bereits von der Saugplatte fixiert.

Im nächsten Schritt wird der Block wieder durch die Klemmschienen der Transportvorrichtung erfasst, über die Seitenbeleimung bis in die zweite Stillstandsposition transportiert und dort in einen schrittweise drehbaren Sternausleger übergeben.

Dabei wird der Block nun durch einen anderen Bereich der Klemmschienen geklammert, wo die Seitenbeleimung nicht behindert wird und durch entsprechende Gestaltung Platz für den Umschlag beim Andrücken geschaffen wird.

Der Stemausleger mit sternförmig angeordneten Blockklammern übernimmt den Block für das Andrücken des Umschlages bzw. des Fälzelstreifens.

Das Andrücken des Umschlages erfolgt in an sich bekannter Weise zunächst am Rücken und dann an den Seiten. Die seitliche Andrückung erfolgt endgültig, wenn die Klemmschienen im Rückhub den Andrückbereich verlassen haben und sich somit der Umschlag ohne starkes Verbiegen an den Block anlegen kann und die seitliche Verklebung nach dem Lösen der seitlichen Andrückschienen nicht wieder aufgerissen wird.

Durch einen Schwenkschritt des Sternauslegers wird der Block mit Umschlag aus dem Zufuhrbereich der Transportvorrichtung herausgeschwenkt und dabei von der senkrechten nahezu in die waagerechte Position gebracht. Der neue Block kann inzwischen zugeführt werden. Der niedergelegte Block wird von der Ausfuhrklammer des Sternauslegers freigelassen und auf ein Ausfuhrband gebracht, wo er Rücken voran weitertransportiert wird und eine Inline-Kopplung mit Folgemaschinen erfolgen kann. Für Handabnahme ist die Auslagevorrichtung in ergonomisch günstiger Höhe angeordnet.

Die geklammerte Ablage des einzelnen Blocks schont die frische Rückenbeleimung und vermeidet Risse im Leimfilm und Deformierungen des Blocks.

Der Umschlag wird aus entgegengesetzter Richtung zugeführt, so dass sich aus Gründen der Zugänglichkeit und Übersichtlichkeit die Wege von Block und Umschlag bis zur Zusammenführposition nicht kreuzen und überschneiden. Die Umschläge können ebenfalls in ergonomisch günstiger Höhe angelegt werden.

Der Umschlag wird im Stillstand des einzelnen Blocks genau zur Blockposition ausgerichtet, wodurch eine hohe Lagegenauigkeit erreicht werden kann.

Nachfolgend wird die Erfindung unter bezugnahme auf die beigefügten Zeichnungen anhand einer zweckmäßigen Ausgestaltung beschrieben. Es zeigt:
- Fig. 1: eine Seitenansicht der erfindungsgemäßen Vorrichtung,
- Fig. 2: eine Draufsicht auf die erfindungsgemäße Vorrichtung,
- Fig. 3: einen Schnitt durch die Vorsatzblattanlege-, Fälzelstreifenzuführ- und Beleimstation und
- Fig. 4: eine Schnitt durch Andrückstation und die Auslagevorrichtung

Der schrittweise Transport eines einzelnen Blocks erfolgt durch die Transportvorrichtung 1 mit den hin- und herlaufenden Klemmschienen 1a, der oberen Führung 1b und der unteren Führung 1c. Der Hub in Transportrichtung wird jeweils erzeugt über Zahnstangenantriebe 2, die jeweils in eine Zahnstange 3 an den Klemmschienen 1a eingreifen.

Der Klemmhub der Klemmschienen 1a wird durch Exzenterrollen 4 erzeugt.

Die Transportbewegungen verlaufen auf beiden Seiten des Blocks absolut synchron. Zur Anpassung an die Formatdicke wird eine der beiden seitlichen Klemmschienen 1a, beispielsweise die rechte Seite in der Draufsicht in Transportrichtung gesehen verstellt, was in den Darstellungen durch den Verstellweg s verdeutlicht ist.

In einfachster Ausgestaltung der Einfuhr werden die Blocks in der Einfuhrposition A von Hand zugelegt. Das Zulegen kann bei laufendem Vorhub und Rückhub erfolgen, sobald der vorige Block die Position verlassen hat,.

Auf dem Wege von Position A nach Position B überläuft der Block eine Bearbeitungseinheit zur Erstellung eines geraden Blockrückens, im vorliegenden Ausführungsbeispiel die Fräseinrichtung 34. Aus Platzspargründen sind die Bearbeitungswerkzeuge für das Fräsen, Egalisieren und Kerben walzenförmig ausgebildet.

In der Position B wird der Block durch die Halteklammern 5 einer separaten Haltevorrichtung übernommen, bevor die Klemmschienen 1a lüften und zurücklaufen.

Während der Transportbewegung wird ein Vorsatzblatt V durch eine Saugerleiste 6 vereinzelt und über eine Rolle 7, die gegen eine Trommel 8 läuft, und Riemen 9 weitertransportiert, wobei es durch eine Platte 10 geführt wird.

Zeitlich abgestimmt erreicht das Vorsatzblatt mit seinem Rücken die Höhe des Blockrückens, wenn die Klemmschienen 1a geöffnet haben. Durch die Platte 11 wird das Vorsatzblatt auf beiden Seiten des Blocks exakt auf Rückenhöhe positioniert und durch die Hilfsklammern 12 gehalten, die z.B. durch nicht dargestellte pneumatische Hilfsmittel betätigt werden können.

Die Ausrichtplatte 11 gehört zur Leimstation und stellt die Abdeckung und den Schaber eines in seiner Gesamtheit mit 13 bezeichneten Leimwerks dar. Das Leimwerk 13 mit einer Leimwalze 14 wird entlang einer Führung 15 durch einen Antrieb 16 unter dem Blockrücken hindurch bewegt (Hub h1), wobei die Leimwalze 14 eine synchrone Drehbewegung macht, so dass sich Ihre Oberfläche gegen den Blockrücken abrollt und den Leim überträgt. Die Leimfilmdicke wird durch Verschieben der Platte 11 (Schaber) eingestellt. An- und Absetzen des Leimfilms an Kopf und Fuß kann durch Freischaben der Leimwalze an den entsprechenden Stellen durch nicht dargestellte schmale entlang der Leimwalzenlänge verschiebbare Schaber erreicht werden.

Zur Verarbeitung von Schmelzklebern ist das Leimbecken beheizbar.

Beim Rückhub des Leimwerkes 13 wird dieses etwas nach unten abgesenkt, damit kein Kontakt zum inzwischen gefälzelten Rücken entsteht. ( Hub h2 ) Der Schaber 11 wird gelüftet, wenn beim Rückhub die Leimwalze rückwärts dreht. Dabei werden automatisch Leimverschmutzungen am Schaber weggespült.

Wird auf die Zuführung eines Fälzelstreifens verzichtet, kann die Leimwalze 14 beim Rückhub einen weiteren z.B. dickeren Leimfilm auftragen. Die Leimfilmdicke wird dabei vom Rücklaufschaber 11a bestimmt und die Absenkung h2 erfolgt soweit, dass der richtige Abstand der Walze zum Blockrücken entsteht.

Am Leimbecken ist schwenkbar eine Saugplatte 17 angeordnet, die den abgelängten Fälzelstreifen aufnimmt und am Ende des Beleimungshubes h1 an den Blockrücken andrückt.

Das Fälzelmaterial F wird von der Rolle kommend durch eine Walze 18 mit Gegenrollen 19 der Schneideinrichtung 20 mit dem Messer 20a mit Hilfe nicht dargestellter einfacher Antriebsmittel zugeführt, wobei der Transporthub der abzuschneidenden Länge entspricht. Die Saugplatte 17 hält den Fälzelstreifen, wenn der Schnitt erfolgt. Der rückenbeleimte, mit Vorsatzblättern und Fälzelstreifen versehene Block wird in Position B wieder durch die Klemmschienen 1a geklammert und in die Position C transportiert. Dabei lüftet der Riemen 9 über eine nicht dargestellte einfache Betätigung. Dieser zweite Bereich der Klemmschienen ist so gestaltet, dass ein größerer Aushang des Blocks auftritt, damit während des Hubes von B nach C die Seitenbeleimung erfolgen kann. Sie erfolgt zweckmäßigerweise durch bekannte Düsenauftragseinrichtungen 21.

In Position C wird der Block durch eine bereitstehende Klammerstation des sternförmigen Auslegers 22 aufgenommen und durch die feststehende Klammerseite 22a und die bewegliche Klammerseite 22b geklammert.

Der auf dem Tisch 23 bereitliegende Umschlag ist durch eine Führung 24 und nicht dargestellte Anschläge ausgerichtet und wird von einem Andrücktisch 25 und Andrückschienen 26 an den Blockrücken gedrückt. Der Andrücktisch 25 macht dazu eine Vertikalbewegung h3 angetrieben durch einen Zahnstangenantrieb 27.

Nachdem die Klemmschienen 1a beim Rückhub den Bereich verlassen haben, erfolgt die seitliche Andrückung durch die Andrückschienen 26 mit dem Hub h4.

Die Andrückschienen 26 und der Andrücktisch 25 fahren wieder zurück und der Block wird durch Schwenkung des Sternauslegers 22 um eine Teilung α um die Drehachse 22c in eine leicht gegen die Waagerechte geneigte Position gebracht. Zur Erreichung des gewünschten Neigungswinkels erhält der Sternausleger eine Fünffachteilung. Die Klammer 22b öffnet und der Block rutscht auf der geneigten Fläche der Klammer 22a auf ein Auslageband 28.

In einer weiteren, hier nicht dargestellten Ausgestaltung kann der Block auch aus der Klammer 22 auf das Band 28 geschoben werden. In diesem Fall erhält der Stemausleger eine Vierfachteilung und die Auslagerichtung ist dann genau waagerecht.

Die Umschläge werden in einem Anleger 29 angelegt, durch Sauger 30 vereinzelt, in an sich bekannter Weise Rillrollen 31 zugeführt und weitertransportiert in die Position C. wo eine Ausrichtung des Umschlages erfolgt.

## Patentansprüche

1. Vorrichtung zur Herstellung von Klebebindungen von Blocks und Broschüren insbesondere für Kleinauflagen mit einer mit Klemmschienen zur Festlegung der Blocks bzw. Broschüren versehenen Transportvorrichtung für den Durchlauf der zu bindenden Blocks bzw. Papierlagenstapel durch die Vorrichtung, einer Bearbeitungseinheit zur Erstellung eines geraden Blockrückens, einer Leimstation zum Leimauftrag auf den Block- bzw. Papierstapelrücken und einer Auslagevorrichtung zur Ausgabe der fertig verleimten Blocks bzw. Papierlagenstapels, wobei die Transportvorrichtung (1a, 1b, 1c) eine separate Halteeinrichtung zur Festlegung des in der Leimstation in Bearbeitung befindlichen Blocks bzw Papierlagenstapels während des Rücklaufes der Klemmschienen in die Aufnahmeposition für einen neuen Block bzw. Papierlagenstapel aufweist, **dadurch gekennzeichnet, dass** in Transportrichtung der Blocks bzw. Papierlagenstapel gesehen an die Bearbeitungseinheit (4) zur Erstellung des geraden Blockrückens anschließend eine Zuführeinheit für Vorsatzblätter (V) zur Anlage an die Vorder- und Rückseite des Blocks bzw. Papierlagenstapels angeordnet ist, wobei die Zuführeinheit die Vorsatzblätter (V) bündig zur Rückenkante des Blocks bzw Papierlagenstapels ausrichtet.

2. Vorrichtung zur Herstellung von Klebebindungen von Blocks und Broschüren nach Anspruch 1, **dadurch gekennzeichnet, dass** die Halteeinrichtung mindestens zwei die Block- bzw. Papierlagenstapelflachseiten in ihrem dem bearbeiteten Blockrücken abgewandten oberen Bereich klemmenden Halteklammern (5) aufweist.

3. Vorrichtung zur Herstellung von Klebebindungen von Blocks und Broschüren nach Anspruch 1 oder 2, **dadurch gekennzeichnet, dass** die Leimstation ein quer zur Transportrichtung bewegbares Leimwerk (13) mit mindestens einer Leimwalze (14) aufweist, wobei die Leimwalze (14) durch die Querbewegung des Leimwerkes (13) angetrieben wird, so dass sie am Blockrücken abwälzt, und wobei die Leimdicke insgesamt durch die Einstellung eines über die ganze Lange der Walze reichenden Schabers (11) festlegbar ist.

4. Vorrichtung zur Herstellung von Klebebindungen von Blocks und Broschüren nach Anspruch 3, **dadurch gekennzeichnet, dass** die Leimwalze (13) auf Ihrer Länge verstellbar zwei Schaber aufweist, die die Walzenoberfläche an den Stellen für Kopf und Fuß des Blocks freischaben.

5. Vorrichtung zur Herstellung von Klebebindungen von Blocks und Broschüren nach einem der Ansprüche 1 bis 4, **dadurch gekennzeichnet, dass** der Leimstation eine Züführstation für Fälzelstreifen mit einer Schneideinrichtung (20) und einem Saugtisch (17) zugeordnet ist, an der die Fälzelstreifen auf Länge geschnitten und anschließend dem Saugtisch (17) zugeführt werden, der nach dem Beleimungsvorgang unter den Blockrücken In Position gebracht wird und durch eine Hubbewegung den Fälzelstreifen an den beleimten Blockrücken drückt.

6. Vorrichtung zur Herstellung von Klebebindungen von Blocks und Broschüren nach einem der Ansprüche 1 bis 5, **dadurch gekennzeichnet, dass** die Auslagevorrichtung einen Ausleger (22) mit sternförmig angeordneten Klammerstationen (22a, 22b) aufweist, die den Block aus dem Längstransport übernehmen und nach erfolgtem Andrücken von Umschlag oder Fälzelstreifen geklammert niederlegen.

7. Vorrichtung zur Herstellung von Klebebindungen von Blocks und Broschüren nach einem der Ansprüche 1 bis 6, **dadurch gekennzeichnet, dass** die Klemmschienen (1 a) der Transportvorrichtung (1a, 1b, 1c) mindestens zwei in Transportrichtung hintereinander angeordnete Bereiche unterschiedlicher Gestaltung aufweisen, wobei die Bereiche einen den unterschiedlichen Gegebenheiten der Bearbeitungsstationen angepassten Aushang aufweisen.

8. Vorrichtung zur Herstellung von Klebebindungen von Blocks und Broschüren nach einem der Ansprüche 1 bis 7, **dadurch gekennzeichnet, dass** die Bearbeitungseinheit zur Erstellung eines geraden Blockrückens als Frässtation (34) ausgebildet ist, wobei die Fräsbearbeitung mit walzenförmigen Werkzeugen erfolgt.

9. Verfahren zur Herstellung von Klebebindungen von Blocks und Broschüren insbesondere für Kleinauflagen mit einer Vorrichtung gemäß Anspruch 1, bei dem die Blocks und Broschüren mittels einer mit Klemmschienen zur Festlegung der Blocks bzw. Broschüren versehenen Transportvorrichtung durch die Vorrichtung geführt werden, wobei zunächst in einer Bearbeitungseinheit ein gerader Blockrücken hergestellt wird, anschließend an einer Leimstation auf den Block- bzw. Papierstapelrücken ein Leimauftrag erfolgt und nach Fertigstellung der Verleimung durch eine Auslagevorrichtung die fertig verleimten Blocks bzw. Papierlagenstapel ausgegeben werden, wobei der Transport durch die Vorrichtung in mindestens zwei Schritten durch eine in Transportrichtung gesehen Vor- und Zurückbewegung der die Blocks seitlich links und rechts klemmenden Klemmschienen (1a) erfolgt, die Blocks während des Transportrückhubes der Klemmschienen (1a) von einer separaten Halteeinrichtung (5) übernommen werden und dabei eine Transportstillstandsphase durchlaufen, in der der Beleimvorgang des Buchrückens erfolgt, und dass sowohl in der Bewegung wie auch im Stillstand des Transports Bearbeitungsvorgänge am Block durchgeführt werden, **dadurch gekennzeichnet, dass** das Anlegen von Vorsatzblättern an den die Vorder- und Rückseite des Blocks nach der Herstellung des geraden Blockrückens erfolgt, wobei die Rückenkante der Vorsatzblätter vollständig bündig zur Rückenkante des Blocks ausgerichtet wird.

10. Verfahren zur Herstellung von Klebebindungen von Blocks und Broschüren nach Anspruch 9, **dadurch gekennzeichnet, dass** die Rückenbeleimung des Blocks quer zur Transportrichtung durch ein quer zur Transportrichtung bewegbares Leimwerk (13) mit mindestens einer Leimwalze (14) erfolgt, wobei die Leimwalze (14) durch die Querbewegung des Leimwerkes (13) angetrieben wird, so dass sie am Blockrücken abwälzt, und dass die Leimdicke insgesamt durch die Einstellung eines über die ganze Länge der Walze reichenden Schabers (11) festgelegt wird.

11. Verfahren zur Herstellung von Klebebindungen von Blocks und Broschüren nach Anspruch 9 oder 10, **dadurch gekennzeichnet, dass** während des Beleimungsvorganges Fälzelstreifen auf Länge geschnitten und anschließend einem Saugtisch (17) zugeführt werden, der mit der Beleimungsbewegung unter den Blockrücken in Position gebracht wird und durch eine Hubbewegung den Fälzelstreifen an den beleimten Blockrücken drückt.

12. Verfahren zur Herstellung von Klebebindungen von Blocks und Broschüren nach einem der Ansprüche 9 bis 11, **dadurch gekennzeichnet, dass** die Ausgabe der Blocks mittels der Ausgabevorrichtung durch einen Ausleger (22) mit sternförmig angeordneten Klammern (22a, 22b) erfolgt, die den Block aus dem Längstransport übernehmen und nach erfolgtem Andrücken von Umschlag oder Fälzelstreifen geklammert niederlegen.

13. Verfahren zur Herstellung von Klebebindungen von Blocks und Broschüren nach einem der Ansprüche 9 bis 12, **dadurch gekennzeichnet, dass** eine Umschlagzufuhr an die Blocks aus entgegengesetzter Richtung zum Blocktransport erfolgt.

14. Verfahren zur Herstellung von Klebebindungen von Blocks und Broschüren nach Anspruch 10, **dadurch gekennzeichnet, dass** durch eine zweifache Querhubbewegung der Leimwalze (14) ein zweifacher Leimauftrag erfolgen kann, wobei die Leimdicke von einem Hub zum Nächsten durch Verstellen des Schabers (11) variiert werden kann.

15. Verfahren zur Herstellung von Klebebindungen von Blocks und Broschüren nach Anspruch 10, **dadurch gekennzeichnet, dass** ein zweifacher, z.B. ein dünner und ein dicker Leimauftrag, durch zwei in Richtung des Beleimquerhubes hintereinander angeordnete Walzen mit unterschiedlicher Schabereinstellung vorgenommen wird.

16. Verfahren zur Herstellung von Klebebindungen von Blocks und Broschüren nach einem der Ansprüche 9 bis 15, **dadurch gekennzeichnet, dass** bei Betrieb der Vorrichtung ohne Zuführung von Falzelstreifen beim Beleimungsvorhub und Beleimungsrückhub ein zweifacher in der Dicke unterschiedlicher Leimauftrag aufgebracht werden kann, wobei die Leimfilmdicke durch einen Vorlaufschaber und einen Rücklaufschaber bestimmt wird und das Absenken des Leimwerks beim Rückhub der Leimauftragsstärke angepasst wird.

## Claims

1. System for producing glued bindings of blocks and brochures, in particular small publications, with a conveyor system for conveying the blocks or paper stacks to be bound through the system and provided with clamping rails for securing the blocks or brochures, a processing unit for creating a straight block spine, a glueing station for applying glue to the block or paper stack spine and a discharge system for discharging the finished, glued block or paper stack, and the conveyor system (1a, 1b, 1c) has a separate retaining mechanism for securing the block or paper stack being processed in the glueing station as the clamping rails are returned to the pick-up position for a new block or paper stack, **characterised in that** a feed unit for applying end pages (V) to the front and rear faces of the block or paper stack is disposed adjoining the processing unit (4) in the conveying direction of the block or paper stack for creating the straight block spine, and the feed unit orients the end pages (V) flush with the spine edge of the block or paper stack.

2. System for producing glued bindings of blocks and brochures as claimed in claim 1, **characterised in that** the retaining mechanism has at least two retaining clamps (5) retaining the block or paper stack flat faces in their upper region remote from the processed block spine.

3. System for producing glued bindings of blocks and brochures as claimed in claim 1 or 2, **characterised in that** the glueing station has a glueing unit (13) which can be moved transversely to the conveying direction with at least one glue roller (14), which glue roller (14) is driven by the transverse movement of the glueing unit (13) so that it rolls on the block spine, and the glue thickness overall can be determined by the setting of a scraper (11) extending across the entire length of the roller.

4. System for producing glued bindings of blocks and brochures as claimed in claim 3, **characterised in that** the glue roller (13) has two scrapers displaceable on its length which scrape off the roller surface at the points for the head and tail of the block.

5. System for producing glued bindings of blocks and brochures as claimed in one of claims 1 to 4, **characterised in that** the glueing station cooperates with a feed station for folding strips with a cutting unit (20) and a suction table (17), at which the folding strips are cut to length and then fed to the suction table (17), which is moved into position underneath the block spine after the glueing operation and applies the folding strip to the glued block spine by means of a stroke movement.

6. System for producing glued bindings of blocks and brochures as claimed in one of claims 1 to 5, **characterised in that** the discharge system has an arm system (22) with clamping stations (22a, 22b) disposed in a star-shaped layout which pick up the block from the longitudinal conveyor and set it down clamped after applying the cover or folding strip.

7. System for producing glued bindings of blocks and brochures as claimed in one of claims 1 to 6, **characterised in that** the clamping rails (1a) of the conveyor system (1a, 1b, 1c) have at least two regions of differing design disposed one after the other in the conveying direction, which regions permit a projection adapted to the different conditions of the processing stations.

8. System for producing glued bindings of blocks and brochures as claimed in one of claims 1 to 7, **characterised in that** the processing unit for creating a straight block spine is provided in the form of a milling station (34), and the milling operation is effected by means of roller-shaped tools.

9. Method of producing glued bindings of blocks and brochures, in particular for small publications, with a system as claimed in claim 1, whereby the blocks and brochures are fed through the system by means of a conveyor system provided with clamping rails for securing the blocks or brochures, and a straight block spine is created in a processing unit first of all, after which a glue is applied to the block or paper stack spine at a glueing station, and once the glueing operation is complete the finished glued blocks or paper stacks are discharged by a discharge mechanism, and conveying by the system takes place in at least two steps by means of a forward and backward movement in the conveying direction of the clamping rails (1a) laterally clamping the blocks to the left and right, and the blocks are picked up by a separate retaining mechanism (5) during the conveying return stroke of the clamping rails (1a) and thus pass through a stationary phase of the conveyor during which the operation of applying glue to the book spine takes place, and processing operations on the block take place when the conveyor is both moving and stationary, **characterised in that** end pages are applied to the front and rear face of the block after the straight block spine has been created and the rear edge of the end pages is oriented completely flush with the rear edge of the block.

10. Method of producing glued bindings of blocks and brochures as claimed in claim 9, **characterised in that** the glue is applied to the spine of the block transversely to the conveying direction by means of a glueing unit (13) with at least one glue roller (14) which can be displaced transversely to the conveying direction, and the glue roller (14) is driven by the transverse movement of the glueing unit (13) so that it rolls on the block spine, and the glue thickness overall is fixed by the setting of a scraper (11) extending across the entire length of the roller.

11. Method of producing glued bindings of blocks and brochures as claimed in claim 9 or 10, **characterised in that**, during the glueing operation, folding strips are cut to length and then fed to a suction table (17) which is moved into position underneath the block spine with the glueing movement and applies the folding strip to the glued block spine by means of a stroke movement.

12. Method of producing glued bindings of blocks and brochures as claimed in one of claims 9 to 11, **characterised in that** the blocks are discharged by means of the discharge system by means of an arm (22) with clamps (22a, 22b) disposed in a star-shaped layout which pick up the block from the longitudinal conveyor and set them down clamped after the cover or folding strip has been applied.

13. Method of producing glued bindings of blocks and brochures as claimed in one of claims 9 to 12, **characterised in that** a cover is fed to the blocks from the direction opposite that in which the blocks are conveyed.

14. Method of producing glued bindings of blocks and brochures as claimed in claim 10, **characterised in that** glue can be applied twice by a twofold transverse stroke movement of the glue roller (14), and the glue thickness may be varied from one stroke to the next by adjusting the scraper (11).

15. Method of producing glued bindings of blocks and brochures as claimed in claim 10, **characterised in that** two applications of glue may be made, for example one thinner and one thicker, by two rollers disposed one after the other in the direction of the transverse glueing stroke with different scraper settings.

16. Method of producing glued bindings of blocks and brochures as claimed in one of claims 9 to 15, **characterised in that** if the system is operated without feeding in folding strips, glue can be applied in a differing thickness twice during the glueing stroke and glueing return stroke and the thickness of the film of glue is determined by a forward scraper and a return scraper and the lowering movement of the glueing unit during the return stroke is adapted to the thickness of the glue applied.

## Revendications

1. Dispositif de réalisation de reliures collées pour blocs imprimés et brochures, notamment pour petits tirages, comprenant un dispositif de transport pourvu de rails de serrage pour l'immobilisation des blocs imprimés ou brochures en vue du passage des blocs imprimés ou paquets de feuilles de papier à relier dans le dispositif, une unité d'usinage permettant de produire un dos droit du bloc, un poste d'encollage destiné à appliquer de la colle sur le dos du bloc ou paquet de feuilles de papier, et un dispositif de sortie permettant d'éjecter les blocs ou paquets de feuilles de papier encollés finis, le dispositif de transport (1a, 1b, 1c) comprenant un dispositif de maintien séparé permettant d'immobiliser le bloc ou paquet de feuilles de papier en cours de traitement dans le poste d'encollage pendant le retour des rails de serrage dans la position de réception permettant de recevoir un nouveau bloc ou paquet de feuilles de papier,
**caractérisé en ce que**, vu dans la direction du transport du bloc ou paquet de feuilles de papier, une unité d'amenée de feuillets de garde (V) est agencée de façon adjacente à, et en aval de, l'unité d'usinage (4) permettant de produire un dos droit du bloc, de manière à placer ces feuillets en contact avec les faces avant et arrière du bloc ou paquet de feuilles de papier, l'unité d'amenée alignant les feuillets de garde (V) au ras du bord arrière du bloc ou paquet de feuilles de papier.

2. Dispositif de réalisation de reliures collées pour blocs imprimés et brochures selon la revendication 1, **caractérisé en ce que** le dispositif de maintien comprend au moins deux pinces de maintien (5) qui pincent au moins deux côtés plats du bloc ou paquet de feuilles de papier au niveau de la partie supérieure éloignée du dos du bloc traité.

3. Dispositif de réalisation de reliures collées pour blocs imprimés et brochures selon la revendication 1 ou 2, **caractérisé en ce que** le poste d'encollage comporte une encolleuse (13) pouvant être déplacée transversalement à la direction du transport, comprenant au moins un rouleau encolleur (14), le rouleau encolleur (14) étant entraîné par le mouvement transversal de l'encolleuse (13) de manière à rouler le long du dos du bloc, et l'épaisseur de colle dans l'ensemble étant réglable par le réglage d'un racleur (11) s'étendant sur toute la largeur du rouleau.

4. Dispositif de réalisation de reliures collées pour blocs imprimés et brochures selon la revendication 3, **caractérisé en ce que** le rouleau encolleur (13) comporte deux racleurs disposés de façon réglable sur sa longueur, qui dégagent la surface du rouleau aux endroits de la tête et du pied du bloc.

5. Dispositif de réalisation de reliures collées pour blocs imprimés et brochures selon l'une des revendications 1 à 4, **caractérisé en ce que** le poste d'encollage est associé à un poste d'alimentation pour des bandes d'onglet, comprenant un dispositif massicot (20) et une table aspirante (17), où les bandes d'onglet sont coupées à la longueur et sont ensuite acheminées vers la table aspirante (17), qui, à la suite de l'opération d'encollage, est amenée en position en dessous du dos du bloc et serre la bande d'onglet contre le dos encollé du bloc grâce à un mouvement de levée.

6. Dispositif de réalisation de reliures collées pour blocs imprimés et brochures selon l'une des revendications 1 à 5, **caractérisé en ce que** le dispositif de sortie comporte un élément de sortie (22) comprenant des blocs-pinces (22a, 22b) disposés en étoile, qui reprennent le bloc à partir du dispositif de transport longitudinal et le déposent à l'état pincé après l'application de la couverture ou de la bande d'onglet.

7. Dispositif de réalisation de reliures collées pour blocs imprimés et brochures selon l'une des revendications 1 à 6, **caractérisé en ce que** les rails de serrage (1a) du dispositif de transport (1a, 1b, 1c) comprennent au moins deux zones de configuration différente, disposées l'une derrière l'autre dans le sens du transport, les zones ayant un *déport* adapté aux différentes conditions des postes de traitement.

8. Dispositif de réalisation de reliures collées pour blocs imprimés et brochures selon l'une des revendications 1 à 7, **caractérisé en ce que** l'unité d'usinage destinée à produire un dos droit du bloc est réalisée sous forme d'un poste de fraisage (34), le fraisage s'effectuant au moyen d'outils en forme de cylindres.

9. Procédé de réalisation de reliures collées pour blocs imprimés et brochures, notamment pour petits tirages, au moyen d'un dispositif selon la revendication 1, où les blocs imprimés ou brochures sont guidés à travers le dispositif au moyen d'un dispositif de transport pourvu de rails de serrage destinés à immobiliser les blocs ou brochures, un dos de bloc droit étant d'abord produit dans une unité d'usinage, une application de colle étant ensuite effectuée sur le dos du bloc ou paquet de feuilles de papier dans un poste d'encollage, et les blocs ou paquets de feuilles de papier encollés finis étant ensuite éjectés par un dispositif de sortie après l'achèvement de l'encollage, le transport à travers le dispositif s'effectuant en au moins deux étapes, par un mouvement en avant et en arrière des rails de serrage (1a) serrant les blocs latéralement à gauche et à droite, vu dans le sens du transport, les blocs étant repris, pendant le mouvement transporteur de recul des rails de serrage (la), par un dispositif de maintien séparé (5), passant alors par une phase d'arrêt du transport, pendant laquelle s'effectue l'opération d'encollage du dos du livre, et où des opérations de traitement du bloc sont effectuées pendant le déplacement du bloc et pendant l'arrêt du dispositif de transport,
**caractérisé en ce que** l'application de feuillets de garde à l'avant et à l'arrière du bloc s'effectue après la réalisation d'un dos droit du bloc, le bord arrière des feuillets de garde étant intégralement aligné au ras du bord arrière du bloc.

10. Procédé de réalisation de reliures collées de blocs imprimés et brochures selon la revendication 9, **caractérisé en ce que** l'encollage du dos du bloc s'effectue transversalement au sens du transport, au moyen d'une encolleuse (13) pouvant être déplacée transversalement au sens du transport, comprenant au moins un rouleau encolleur (14), le rouleau encolleur (14) étant entraîné par le mouvement transversal de l'encolleuse (13) de façon telle qu'il roule le long du dos du bloc, et **en ce que** l'épaisseur de colle dans l'ensemble étant réglable par l'intermédiaire du réglage correspondant d'un racleur (11) s'étendant sur toute la largeur du rouleau.

11. Procédé de réalisation de reliures collées de blocs imprimés et brochures selon la revendication 9 ou 10, **caractérisé en ce que**, pendant l'opération d'encollage, des bandes d'onglet sont coupées à la longueur et sont ensuite acheminées à une table aspirante (17), qui est amenée en position en dessous du dos du bloc au cours du mouvement d'encollage, et qui serre la bande d'onglet contre le dos encollé du bloc grâce à un mouvement de levée.

12. Procédé de réalisation de reliures collées de blocs imprimés et brochures selon l'une des revendications 9 à 11, **caractérisé en ce que** la sortie des blocs s'effectue au moyen d'un dispositif de sortie, par l'intermédiaire d'un élément de sortie (22) comprenant des pinces (22a, 22b) disposées en forme d'étoile, qui reprennent le bloc à partir du dispositif de transport longitudinal et le déposent à l'état pincé après l'application de la couverture ou de la bande d'onglet.

13. Procédé de réalisation de reliures collées de blocs imprimés et brochures selon l'une des revendications 9 à 12, **caractérisé en ce qu'**une amenée des couvertures vers les blocs se fait depuis une direction opposée au sens de transport des blocs.

14. Procédé de réalisation de reliures collées de blocs imprimés et brochures selon la revendication 10, **caractérisé en ce qu'**un double mouvement de course transversale du rouleau encolleur (14) permet de réaliser une double application de colle, l'épaisseur de colle pouvant être modifiée d'un mouvement à l'autre par un réglage correspondant du racleur (11).

15. Procédé de réalisation de reliures collées de blocs imprimés et brochures selon la revendication 10, **caractérisé en ce qu'**une double application de colle, par exemple une application mince et une application épaisse de colle, est effectuée au moyen de deux rouleaux disposés l'un derrière l'autre, présentant des réglages différents des racleurs.

16. Procédé de réalisation de reliures collées de blocs imprimés et brochures selon l'une des revendications 9 à 15, **caractérisé en ce que**, lorsque le dispositif est exploité sans amenée de bandes d'onglet, une application double de colle peut être effectuée pendant la course avant et la course arrière d'encollage, les épaisseurs des applications de colle étant différentes, l'épaisseur de colle étant définie par un racleur de course avant et un racleur de course arrière, et l'abaissement de l'encolleuse étant ajusté à l'épaisseur de la couche de colle pendant la course de recul.
